# EUROPÄISCHE PATENTSCHRIFT

(11) **EP 3 421 692 B1**
(45) Veröffentlichungstag und Bekanntmachung des Hinweises auf die Patenterteilung: **25.03.2026**
(21) Anmeldenummer: 18185730.1
(22) Anmeldetag: 14.07.2010
(51) Int. Cl.: E05B 9/04, E05B 1/00, E05B 9/10, E05B 47/00, E05B 13/00

(54) **LÄNGENVERÄNDERBARER KNAUFSCHLIESSZYLINDER**
LENGTH-ADJUSTABLE KNOB LOCK CYLINDER
CYLINDRE DE FERMETURE DE POMMEAU RÉGLABLE EN LONGUEUR

(30) Priorität: 15.07.2009 DE 102009026176
(43) Veröffentlichungstag der Anmeldung: 02.01.2019
(62) Teilanmeldung aus: 10169476.8
(73) Patentinhaber: Access Solutions Holding B.V., 7547 TE Enschede (NL)
(72) Erfinder: Mebius, Daniël Albertus Geert, 7512 AB Enschede (NL); Meis, Guido, 50737 Köln (DE)
(74) Vertreter: 't Jong, Bastiaan Jacob

(56) Entgegenhaltungen:
- EP-A1- 1 574 643
- WO-A2-2009/061144
- DE-A1- 19 603 320
- DE-A1- 19 854 454
- DE-U1- 202006 007 234

## Beschreibung

Die Erfindung betrifft einen Schließzylinder gemäß Gattungsbegriff des Anspruchs 1.

Einen Schließzylinder der vorbeschriebenen Art beschreibt die DE 103 02 887 B4. Der dort beschriebene Schließzylinder besitzt auf einer insbesondere türaußenseitigen Seite einen Zylinderkern, der in bekannter Weise mit Stiftzuhaltungen drehgesperrt ist. Der Zylinderkern besitzt einen Schlüsselkanal zum Einstecken eines Schlüssels. Die Zuhaltungsstifte werden durch Einstecken des passenden Schlüssels derart einsortiert, dass der Zylinderkern gedreht werden kann. Die Spitze des Schlüssels kuppelt über eine Kupplung mit einem Schließglied, welches im gekuppelten Zustand vom Schlüssel zwecks Öffnen eines Türschlosses gedreht werden kann. Die Kupplung bildet einen Schieber, der in einer stirnseitigen Höhlung einer Antriebswelle sitzt. Die Antriebswelle ist drehfest mit dem Schließglied gekuppelt. Das andere, freie Ende der Antriebswelle ragt aus der dem Zylinderkern gegenüberliegenden Seite aus dem Zylindergehäuse heraus und trägt einen Betätigungsknauf. Der Betätigungsknauf kann in verschiedenen Abstandslagen zum Schließglied am freien Ende an der Antriebswelle befestigt werden. Die Antriebswelle durchragt eine Höhlung eines Gehäuseendstücks, welches in variierbarer Abstandslage gegenüber dem Schließglied an einem Gehäusehauptteil befestigt ist. Die axiale Fixierung der Antriebswelle erfolgt über einen Sicherungsring, mit dem die Antriebswelle mit dem Gehäuseendstück verbunden ist.

Die DE 202006 007 234 U1 beschreibt eine Motoreinheit für ein elektrisches Schloss. Aus der BO 2009/061144 A2 ist ein motorisch betriebenes Schloss vorbekannt. Die DE 19854454 A1 beschreibt einen Schließzylinder mit Betätigungsknäufen, in denen ein Motor angeordnet ist. Der Schließzylinder wird von einer Rille durchgriffen. Ein elektronisch programmierbares Schließsystem mit einem Schloss und einem Schlüssel ist aus der DE 19603320 A1 vorbekannt. Die EP 1 574 643 A1 beschreibt einen modular aufgebauten elektromechanischen Schließzylinder.

Der Erfindung liegt die Aufgabe zugrunde, den eingangs genannten Schließzylinder zu verbessern.

Gelöst wird die Aufgabe durch die in den Ansprüchen angegebene Erfindung. Der Anspruch 1 sieht zunächst und im Wesentlichen vor, dass der Schließzylinder eine von einem elektromechanischen Antrieb in eine Kupplungsstellung bringbare Kupplung besitzt, mit der die Antriebswelle mit dem Schließglied in einen drehfesten Zustand gebracht werden kann. Im entkuppelten Zustand kann die Antriebswelle frei gegenüber dem Schließglied gedreht werden. Bei dem elektromechanischen Antrieb handelt es sich bevorzugt um einen Elektromotor mit einem Untersetzungsgetriebe. Die Abtriebswelle des Untersetzungsgetriebes treibt eine Steuerkurve an. Bei der Steuerkurve kann es sich um eine axiale Drehkeilkurve handeln. Die Steuerkurve verläuft konzentrisch um die Drehachse der Abtriebswelle des Untersetzungsgetriebes. Auf der Steuerkurve stützt sich in Axialrichtung ein Betätigungsstift ab, der mittels einer Rückstellfeder gegen die Steuerkurve beaufschlagt wird. Über eine Kupplungsfeder, die sich am Betätigungsstift abstützt, ist der Betätigungsstift mit einem Kupplungskörper gekoppelt. Dieser Kupplungskörper ist in einem Kupplungsgehäuse in Achsrichtung geführt. Das Schließglied bildet zum Kupplungskörper korrespondierende Kupplungsausnehmungen aus, in die der Kupplungskörper zwecks drehfester Kupplung des Schließgliedes mit der Antriebswelle eintreten kann. Befinden sich die Kupplungsvorsprünge des Kupplungskörpers nicht in einer Fluchtstellung mit den Kupplungsausnehmungen des Schließgliedes, weil letzteres verdreht ist, so kann der Betätigungsstift trotzdem vom elektromechanischen Antrieb verlagert werden. Der Kupplungskörper wird zwar nicht in die Kupplungsstellung verlagert. Es wird aber die Kupplungsfeder gespannt. Sobald durch Drehen eines der beiden Drehknäufe die Kupplungsvorsprünge in Fluchtlage zu den Kupplungsausnehmungen gelangen, tritt der Kupplungskörper von der Kupplungsfeder getrieben in die Kupplungsausnehmung ein. Es kann vorgesehen sein, dass ein Gehäusehauptteil eine Stirnseite aufweist, die zwei nebeneinander liegende Öffnungen aufweist. Diese Öffnungen können als Bohrungen ausgebildet sein. Es handelt sich dann um ringsum geschlossene Öffnungen. Eine der Öffnungen bildet die Lagerhöhlung für die Antriebswelle aus. Es kann sich dabei um eine Durchgangsbohrung handeln, die an zwei Seiten jeweils eine Öffnung aufweist. Die eine Öffnung weist zur Stirnseite und die andere Öffnung weist zu einem Gehäuseeinschnitt, in welchem das Schließglied gelagert ist. Die zweite Öffnung umrandet eine Sackbohrung. Es handelt sich dabei um eine Befestigungshöhlung, in welcher ein Befestigungszapfen des Gehäuseendstücks sitzt. Der Befestigungszapfen des Gehäuseendstücks kann eine Vielzahl von quer zur Erstreckungsrichtung des Befestigungszapfens verlaufende Bohrungen aufweisen. Durch diese Bohrungen kann ein Befestigungselement, welches insbesondere von einer Befestigungsschraube gebildet ist, durchgesteckt werden. Das Befestigungselement kreuzt dabei die Befestigungshöhlung und den Befestigungszapfen. Das Befestigungselement kann wahlweise in eine der nebeneinander liegenden Befestigungsbohrungen eingesteckt werden. Hierdurch wird die Eindringtiefe des Befestigungszapfens in der Befestigungshöhlung definiert. Die Eindringtiefe definiert den Axialabstand des Gehäuseendstücks zum Schließglied. Die Befestigungshöhlung kann auch anders gestaltet sein. Sie kann randseitig offen sein. Die axiale Fesselung der Antriebswelle an das Gehäuse erfolgt bevorzugt über Fesselungsmittel, die die Antriebswelle am Gehäusehauptteil fesseln. Die Antriebswelle kann gegenüber dem Gehäusehauptteil gedreht werden, aber nicht gegenüber dem Gehäusehauptteil axial verlagert werden. Das Lagerauge, welches vom Gehäuseendstück ausgebildet wird, kann bevorzugt frei in Achsrichtung über die Antriebswelle verschoben werden. Die Lagerung der Antriebswelle erfolgt somit im Gehäusehauptteil, da die vom Gehäusehauptteil ausgebildete Lagerhöhlung eine entsprechend große axiale Länge aufweist. Bei dem erfindungsgemäßen Schließzylinder handelt es sich bevorzugt um einen Doppelschließzylinder. Die ein- oder mehrteilig ausgebildete Antriebswelle durchgreift dabei zwei miteinander fluchtende Lagerhöhlungen des Gehäusehauptteiles und Lagerauge jeweils den Stirnseiten des Gehäusehauptteiles zugeordnete Endstücke und ragt mit ihren beiden voneinander wegweisenden freien Enden aus den Lageraugen der Gehäuseendstücke heraus. Auf den freien Enden der Antriebswelle sitzt jeweils ein Betätigungsknauf. Beide Betätigungsknäufe können in unterschliedlicher Abstandslage zum Schließglied an der Antriebswelle befestigt werden. Hierzu dient bevorzugt eine Befestigungsschraube, die in eine von mehreren in Axialrichtung hintereinander liegenden Befestigungsöffnungen der Antriebswelle eingeschraubt werden. Der Schließzylinder ist bevorzugt ein elektromechanisch betätigbarer Schließzylinder . Der Schließzylinder besitzt einen Innenknauf und einen Außenknauf. Im Außenknauf ist eine Antenne angeordnet, die eine drahtlose Kommunikation mit einem Identitätsträger aufnehmen kann. Bei diesem Identitätsträger kann es sich um einen Transponder handeln, der eine individuelle Kennzeichnung trägt. Er übermittelt diese individuelle Kennzeichnung drahtlos über die Antenne zu einer Steuerschaltung, die bevorzugt im inneren Teil der Antriebswelle angeordnet ist. Mit dieser Steuerungselektronik wird geprüft, ob der Identitätscode eine Schließberechtigung besitzt. Ist dies der Fall, so wird die Antriebswelle mit der Kupplung gekuppelt. Die Stromversorgung erfolgt über eine Batterie, die bevorzugt im Innenknauf angeordnet ist. Um die Steuerschaltung mit Hilfe der Antenne zu einer drahtlosen Kommunikation mit einem Transponder anzuregen, ist ein Aktivierungssignal erforderlich. Dies erfolgt durch Betätigen eines dem Betätigungsknauf zugeordneten Tasters. Um den Taster zu betätigen, muss ein im Umfangsabschnitt der Griffkappe des Betätigungsknaufs angeordneter Taster geringfügig gegen die Rückstellkraft einer Feder verlagert werden. Sowohl der Innenbetätigungsknauf als auch der Außenbetätigungsknauf ist jeweils Träger einer Griffkappe. Wird der Taster des Außenknaufes betätigt, so erfolgt die drahtlose Kontaktaufnahme mit dem Transponder. Wird ein optionaler Taster des Innenknaufes betätigt, so wird lediglich die Kupplung in einen gekuppelten Zustand gesteuert. Grundsätzlich reicht es hierzu aus, den Elektromotor um einen bestimmten Drehwinkel zu drehen. Die Kupplungsstellung bleibt für eine gewisse Zeit aufrechterhalten.

Nach Ablauf dieser Zeit wird die Verbindung zwischen Schließglied und Antriebswelle wieder entkuppelt. Der Motor dreht dann zurück. Anstelle eines mechanischen Tasters kann auch ein Näherungsschalter, insbesondere ein kapazitiver Näherungsschalter vorgesehen sein. Bei der zuvor beschriebenen Variante besteht die Antriebswelle aus zwei starr miteinander gekuppelten Einzelwellen. Es ist aber auch vorgesehen, dass eine dem Innenknauf zugeordnete Antriebswelle permanent mit dem Schließglied gekuppelt ist und nur die dem Außenbetätigungsknauf zugeordnete Antriebswelle aktiv mit dem Schließglied elektromechanisch zu kuppeln ist. Die beiden Endstücke und insbesondere das dem Außenknauf zugeordnete Gehäuseendstück können aus einem gehärteten Metall, insbesondere Stahl, bestehen. Zur Drehfesselung der Antriebswelle an das Gehäusehauptteil kann die Antriebswelle eine Umfangsringnut aufweisen, in die der Endabschnitt eines Gewindeschaftes einer Befestigungsschraube eingreift. Es handelt sich hierbei bevorzugt um die Befestigungsschraube, mit der das Gehäuseendstück am Gehäusehauptteil befestigt ist. In einer bevorzugten Variante wird bei der Betätigung des dem inneren Knauf zugeordneten Tasters direkt die Kupplung angesteuert. Es ist aber auch möglich, dass die Betätigung des inneren Tasters ebenfalls zunächst zu einer Kontaktaufnahme mit einem Transponder führt. Nur wenn sich ein eine Schließberechtigung aufweisender Transponder in der Nähe des Zylinders befindet, wird die Kupplung betätigt. Auf der Türinnenseite kann hierzu im Innenknauf eine weitere Antenne vorgesehen sein.

Im einfachsten Fall kann der Transponder lediglich ein passiver Chip sein. Dieser kann an einem Schlüssel mit einem Schließbart angeordnet sein, so dass mit dem Schlüssel auch mechanische Schlösser geschlossen werden können. Das Schloss kann aber auch aktiv von einem Sender betätigt werden. Es handelt sich dabei um einen Handsender, der eine individuelle Kennung an den Schließzylinder sendet. Wird vom Schließzylinder eine schließberechtigte Kennung empfangen, so wird die Kupplung geschlossen. Alternativ dazu kann aber auch ein Elektromotor das Schloss öffnen bzw. den Schließzylinder drehen. Der diesbezügliche Transponderschlüssel mit Fernbedienung kann mehrere Tasten aufweisen. Über diese Tasten kann der Schließzylinder über Fernbedienung betätigt werden. Bei dieser Variante kann der Schließzylinder auch handbetätigbar sein, bspw. über einen Taster. Es ist aber auch möglich, den Schließzylinder ohne Taster auszuführen, so dass er nur fernbetätigbar ist.

Ein Ausführungsbeispiel der Erfindung wird nachfolgend anhand beigefügter Zeichnungen erläutert. Es zeigen:
- Fig. 1: in perspektivischer Darstellung einen Doppelknaufzylinder,
- Fig. 2: einen Längsschnitt durch den Schließzylinder, wobei die beiden Betätigungsknäufe 6, 7 und die Endstücke 2 ihren minimalen Axialabstand zum Schließglied 3 einnehmen,
- Fig. 3: einen Schnitt gemäß der Linie **III - III** in Fig. 2
- Fig. 4: eine Darstellung gemäß Fig. 2, wobei die beiden Betätigungsknäufe 6, 7 und die Endstücke 2 jeweils ihren maximalen axialen Abstand zum Schließglied 3 haben,
- Fig. 5: einen Schnitt gemäß der Linie V - V in Fig. 3 vergrößert in der entkuppelten Stellung,
- Fig. 6: eine Darstellung gemäß Fig. 5, wobei der Betätigungsstift 19 in die Kupplungsstellung verlagert ist, nicht jedoch der Kupplungskörper 15, da das Schließglied 3 verdreht ist,
- Fig. 7: eine Darstellung gemäß Fig. 6 in der Kupplungsstellung,
- Fig. 8: eine perspektivische vergrößerte Schnittdarstellung mit weggelassenen Betätigungsknäufen und
- Fig. 9: eine perspektivische Darstellung des geschnittenen Gehäusehauptteiles 1.

Bei dem in den Zeichnungen dargestellten Schließzylinder handelt es sich um einen elektromechanisch betätigbaren Doppelknaufschließzylinder. Er besteht aus einem zentralen Gehäusehauptteil 1 (vgl. Fig. 9), welches zwei miteinander fluchtende Lagerhöhlungen 36 aufweist, in denen jeweils eine Antriebswelle 4, 5 steckt. Die Antriebswelle ist eine Hohlwelle. Die beiden Antriebswellen **4,** 5 sind im mittleren Bereich des Gehäusehauptteiles miteinander verbunden. Dort besitzt das Gehäusehauptteil 1 einen Einschnitt, in dem ein Schließglied 3 zur Betätigung eines Türschlosses drehbar um die Antriebswellen **4, 5** gelagert ist. Mit einer elektromechanisch betätigbaren Kupplung können die beiden starr aneinander gekoppelten Antriebswellen **4,** 5 mit dem Schließglied 3 in eine drehfeste Verbindung gebracht werden.

Das Gehäusehauptteil 1 besteht aus einem einstückig gefertigten Teil. Es besitzt eine Klappsymmetrie bezogen auf die Schnittebene in Fig. 9, bei der es sich um die Längsmittelebene handelt. Die Lagerhöhlung 36 hat eine Öffnung 36', die entlang eines kreisförmigen Grundrisses verläuft. Die im Profilabschnitt angeordnete Befestigungshöhlung 8 besitzt einen Rand 8', der entlang eines Ovals verläuft.

Auf den beiden freien Enden der Antriebswellen **4, 5,** die voneinander wegweisend aus dem Gehäusehauptteil 1 herausragen, sitzt jeweils ein Betätigungsknauf 6, 7. Die freien Enden der Antriebswellen **4,** 5 besitzen in Achsrichtung um 5 mm voneinander beabstandete Einschrauböffnungen 22. Eine Befestigungsschraube 14, die in eine Befestigungsschraubenöffnung 39 des Kernes 30 des Betätigungsknaufes 6, 7 eingesteckt ist, kann wahlweise in eine der Einschrauböffnungen 22 eingeschraubt werden. Hierdurch ist der axiale Abstand eines jeden Betätigungsknaufes 6, 7 zum Schließglied 3 einstellbar (vgl. Fig. 2 und 4).

Die Drehlagerung der Antriebswellen 4, 5 erfolgt in den beiden zueinander fluchtenden Lagerhöhlungen 36. Dort ist auch die axiale Fesselung der Antriebswelle 4, 5 vorgesehen. Zur axialen Fesselung besitzt die Antriebswelle 4 eine Umfangsringnut 27, in die der Endabschnitt 10' einer Befestigungsschraube 10 eingreift.

Mit der Befestigungsschraube 10 ist ein Gehäuseendstück 2 am Gehäusehauptteil 1 in variierbarer Abstandslage zum Schließglied 3 befestigbar. Das Gehäuseendstück 2 besitzt ein Lagerauge 37, welches von der Antriebswelle 4, 5 durchgriffen ist. Das Gehäuseendstück 2 bildet somit die Stirnfläche des Gesamtgehäuses aus. Das Gehäuseendstück 2 ist bevorzugt aus einem gehärteten Metall, insbesondere aus Stahl, gefertigt und bildet somit einen Bohrschutz aus. Im Profilabschnitt des Gehäusehauptteiles 1 befindet sich die Befestigungshöhlung 8. Diese ist als Sackbohrung ausgebildet und ist ebenso ringsumschlossen wie die Lagerhöhlung 36. Die Befestigungshöhlung besitzt eine längliche Gestalt. In dieser Befestigungshöhlung 8 steckt ein Befestigungszapfen 9 des Gehäuseendstücks 2. Der Befestigungszapfen 9 besitzt mehrere parallel zueinander verlaufende, quer zur Erstreckung des Befestigungszapfens 9 ausgerichtete Befestigungsbohrungen 11. Die oben bereits erwähnte Befestigungsschraube 10 kann wahlweise durch eine der Befestigungsbohrungen 11 hindurch gesteckt werden. Hierdurch ist der Abstand des Gehäuseendstückes 2 gegenüber dem Schließglied 3 einstellbar. Die Befestigungsschraube 10 kreuzt nicht nur den Befestigungszapfen 9, sondern auch die Befestigungshöhlung 8.

Der zuvor beschriebene Schließzylinder ist in einfacher Weise an Türen unterschiedlicher Dicke befestigbar. Mit abgeschraubten Betätigungsknäufen 6, 7 kann das Gehäusehauptteil 2 mit an den Stirnseiten angeschraubten Endstücken 2 in ein Zimmertürschloss, welches an einer Tür montiert ist, eingesteckt werden. Zuvor wurde der Axialabstand der Endstücke 2 vom Schießglied 3 durch Wahl einer bestimmten Befestigungsbohrung 11, welche von der Befestigungsschraube 10 durchgriffen ist, eingestellt. Nach dem Einsetzen des Schließzylinders in die Öffnung des Türblattes werden von beiden Seiten die beiden Befestigungsknäufe 6 montiert und in der optimalen Abstandsstellung zum Schließglied 3 an der jeweiligen Antriebswelle 4, 5 befestigt. Zur Montage genügt es, dass nur ein Knauf 6 abgenommen wird. Dabei wird der Knauf 6 zusammen mit dem Kunststoffkern von der Antriebswelle 4 entfernt. Nach Entfernen der Griffkappe wird die Befestigungsschraube 14 gelöst. Der Kunststoffkern kann dann von der Antriebswelle 4 abgezogen werden.

Zufolge der erfindungsgemäßen Ausgestaltung ist die Fertigung des Gehäusehauptteiles 1 vereinfacht. Es handelt sich um einen im Wesentlichen zylindrischen Körper mit einer zylindrischen Grundfläche eines typischen Profilschließzylinders. Das Gehäusehauptteil 1 bildet zwei voneinander wegweisende, in einer Ebene verlaufende Stirnflächen aus. Die beiden Stirnflächen verlaufen parallel zueinander und besitzen jeweils nebeneinander liegende kreisförmige bzw. gerundete Öffnungen. Eine Öffnung 36' bildet den Rand der Lagerhöhlung 36. Eine daneben liegende Öffnung 8' bildet den Rand der Befestigungshöhlung 8. Das Gehäusehauptteil 1 kann somit aus einem entsprechend profilierten Strangmaterial gefertigt werden. Die voneinander wegweisenden Stirnflächen werden durch ledigliches Ablängen gefertigt. In die Stirnflächen brauchen sodann nur die besagten Bohrungen 36 und 8 gefertigt zu werden sowie der Einschnitt zur Aufnahme des Schließgliedes 3.

Die wesentlichen elektronischen Komponenten sind in der Antriebswelle 4, 5 angeordnet bzw. liegen in der Umrisskontur der Antriebswelle 4, 5, so dass der Schließzylinder mit entfernten Betätigungsknäufen 6, 7 in die Türöffnung eingeschoben werden kann. Lediglich die Batterie 28, die in einem Batteriefach 29 des Innenknaufes 7 liegt, ist nicht in die Antriebswelle 4, 5 integriert.

Der türaußenseitige Betätigungsknauf 6 besitzt einen Kern 30, der aus einem isolierten Werkstoff, insbesondere Kunststoff, besteht. Auf dem Kern steckt eine Griffkappe 25, die in Achsrichtung durch ein Gewinde 26 am Kern gefesselt ist. Die Außenwandung der äußeren Griffkappe 25 trägt mehrere Betätigungsvorsprünge 41, die mit Tastern zusammenwirken. Die Tasterbetätigung führt dazu, dass eine in der Antriebswelle 5 auf der Türinnenseite angeordnete Steuerschaltung 23 über eine Antenne 24, die vor Kopf der außenseitigen Antriebswelle 4 liegt, ein Signal an einen Transponder sendet. Dieser sendet ein Identifizierungssignal an die Antenne 24 zurück, welches von der Steuerschaltung 23 ausgewertet wird. Die Antenne 24 sitzt auf einer Platine 40, die vor Kopf des freien Endes der Antriebswelle 4 befestigt ist.

Der innere Betätigungsknauf 7 besitzt ebenfalls einen Kunststoffkern 30 mit einer Höhlung, in welcher das freie Ende der Antriebswelle 5 steckt. Das Batteriefach 29 wird hier ebenfalls von einer axial gefesselten Griffkappe 25 überfangen. Auch hier kann ein Taster vorgesehen sein, der geringfügig verlagert werden kann. Wird der Taster betätigt, oder stellt die Steuerschaltung 23 nach Betätigung der Griffkappe 25 des Außenknaufes 6 eine Schließberechtigung des Transponders fest, so wird ein in der Antriebswelle 5 angeordneter Elektromotor 21 bestromt.

Anstelle der zuvor beschriebenen Taster kann auch ein Näherungsschalter, insbesondere ein kapazitiver Näherungsschalter vorgesehen sein.

Der Elektromotor 21 trägt auf seiner Abtriebswelle eine Steuerkurve 20, die einen axialen Drehkeil in Form einer gewindegangähnlichen Steigungsflanke aufweist. Diese von der Steigungsflanke ausgebildete Steuerkurve 20 wird vom Ende eines in einem Kupplungsgehäuse 33 gelagerten Betätigungsstifts 19 abgetastet. Der in Achsrichtung gegen eine Rückstellfeder 17 verlagerbare Betätigungsstift 19 besitzt eine Nut 32, in der sich eine Scheibe 31 abstützt, gegen welche die Rückstellfeder 17 wirkt.

Der Betätigungsstift 19 besitzt darüber hinaus einen zweiten Flansch, an dem sich eine Kupplungsfeder 18 abstützt, die einen Kupplungskörper 15 beaufschlagt. Der Kupplungskörper 15 ist axial gegenüber dem Betätigungsstift 19 verlagerbar und wird von der Kupplungsfeder 18 gegen die Scheibe 31 gepresst.

Der Kupplungskörper 15 besitzt radial ausragende Kupplungsvorsprünge 15'. Die Kupplungsvorsprünge 15' des Kupplungskörpers 15 korrespondieren mit Kupplungsausnehmungen 16 des Schließgliedes 3. Die Kupplungsausnehmungen 16 werden von Zwischenräumen von Mitnahmestegen 34 ausgebildet. Wird durch Drehen des Motors 21 und damit einhergehender Axialverlagerung des Betätigungsstiftes 19 der Kupplungskörper 15 in die Kupplungsausnehmung 16 gebracht, so sind die beiden Antriebswellen 4, 5 drehfest mit dem Schließglied 3 verbunden (vgl. Fig. 7). Wird in diesem Zustand einer der beiden Betätigungsknäufe 6, 7 gedreht, so wird das Schließglied 3 zum Betätigen eines Zimmertürschlosses mitgeschleppt.

Ist hingegen der Betätigungsstift 19 in einer rückverlagerten Stellung, so ist der Kupplungskörper 15 außer Eingriff mit den Mitnahmestegen 34 (vgl. Fig. 5). Wird in diesem Zustand einer der Betätigungsknäufe 6, 7 gedreht, so wird das Schließglied nicht mitgedreht. Befindet sich bei einer Verlagerung des Betätigungsstiftes 19 in die Kupplungsstellung der Kupplungskörper 15 nicht in einer Fluchtlage zur Kupplungsausnehmung 16, wird der Kupplungskörper 15 nicht mitverlagert, aber die Kupplungsfeder 18 gespannt (vgl. Fig. 6). Wird in diesem Zustand einer der Bewegungsknäufe 6, 7 gedreht, so erfolgt eine Relativdrehung des Kupplungskörpers 15 gegenüber dem Mitnahmesteg 34 bis die Kupplungsvorsprünge des Kupplungskörpers mit den Kupplungsausnehmungen 16 fluchten. Die sich entspannende Kupplungsfeder 18 verlagert dann den Kupplungskörper 15 in die Kupplungsstellung (vgl. Fig. 7).

In nicht dargestellten Varianten kann der Schließzylinder lediglich einen mit dem Schließglied elektromechanisch kuppelbaren Betätigungsknauf 6 aufweisen. Es handelt sich dabei bevorzugt um den Außenknauf. Der Innenknauf kann auch permanent mit dem Schließglied drehverbunden sein.

Anstelle eines Elektromotors kann auch ein Magnetantrieb vorgesehen sein. Der Motor wird aber bevorzugt.

Der Doppelschließzylinder besitzt den Vorteil, in beiden Richtungen an die jeweiligen Gegebenheiten axial angepasst zu werden. Das Zylindergehäuse kann beidseitig längeneingestellt werden. Beide Betätigungsknäufe können individuell hinsichtlich ihrer Abstandslage zum Schließglied variiert werden.

Alle offenbarten Merkmale sind (für sich) erfindungswesentlich. In die Offenbarung der Anmeldung wird hiermit auch der Offenbarungsinhalt der zugehörigen/beigefügten Prioritätsunterlagen (Abschrift der Voranmeldung) vollinhaltlich mit einbezogen, auch zu dem Zweck, Merkmale dieser Unterlagen in Ansprüche vorliegender Anmeldung mit aufzunehmen. Die Unteransprüche charakterisieren in ihrer fakultativ nebengeordneten Fassung eigenständige erfinderische Weiterbildung des Standes der Technik, insbesondere um auf Basis dieser Ansprüche Teilanmeldungen vorzunehmen.

## Patentansprüche

1. Schließzylinder mit einer Antriebswelle (4, 5) die mittels einer elektrisch betätigbaren Kupplung (15) mit dem Schließglied (3) kuppelbar ist, wobei die Kupplung einen axial gegen eine Rückstellfeder (17) verschieblichen Kupplungskörper (15) aufweist, der von einem elektromechanischen Antrieb (20, 21) in eine Kupplungsausnehmung (16) verlagerbar ist, **dadurch gekennzeichnet, dass** der Kupplungskörper (15) über eine Kupplungsfeder (18) mit einem Betätigungsstift (19) verbunden ist, der von einer vom elektromotorischen Antrieb verlagerbaren Steuerkurve (20) verlagerbar ist.

2. Schließzylinder nach Anspruch 1, **dadurch gekennzeichnet, dass** der elektromechanische Antrieb ein Elektromotor (21) ist.

3. Schließzylinder nach einem der Ansprüche 1 oder 2, **dadurch gekennzeichnet, dass** der elektromechanische Antrieb eine als Drehkeil (20) ausgebildete Steuerkurve antreibt.

4. Schließzylinder nach einem der vorhergehenden Ansprüche, **dadurch gekennzeichnet, dass** der Kupplungskörper (15) in einem Kupplungsgehäuse (33) der Antriebswelle (5) längsverschieblich geführt ist.

5. Schließzylinder nach einem der vorhergehenden Ansprüche, **dadurch gekennzeichnet, dass** der Schließzylinder ein Doppelknaufschließzylinder ist, wobei auf den freien Enden zweier axial hintereinander angeordneten Antriebswellen (4, 5) jeweils ein Betätigungsknauf (6, 7) in variierbarem Abstand zum Schließglied (3) befestigt ist und jede der beiden voneinander wegweisenden Stirnseiten des Gehäusehauptteiles (1) ein Gehäuseendstück (2) aufweist, welches in einer variierbaren Abstandslage zum Schließglied (3) am Gehäusehauptteil (1) befestigt ist.

6. Schließzylinder nach Anspruch 5, **dadurch gekennzeichnet, dass** innerhalb eines Betätigungsknaufs (6), insbesondere innerhalb des äußeren Betätigungsknaufes (6) eine Antenne (24) angeordnet ist zur drahtlosen Kommunikation mit einem ein Schlüsselgeheimnis tragenden Datenträger.

7. Schließzylinder nach einem der vorhergehenden Ansprüche, **dadurch gekennzeichnet, dass** eine elektronische Steuerschaltung (23) innerhalb der Antriebswelle (4, 5) und insbesondere in einer dem Innenbetätigungsknauf (7) zugeordneten Teil der Antriebswelle (5) steckt.

8. Schließzylinder nach einem der Ansprüche 5 bis 7, **dadurch gekennzeichnet, dass** eine Griffkappe (25) des Betätigungsknaufes (6, 7) das Betätigungsglied (41) eines elektrischen Tasters ausbildet, um die Steuerschaltung (23) zur drahtlosen Kommunikation zu aktivieren.

9. Schließzylinder nach Anspruch 8, **dadurch gekennzeichnet, dass** die Griffkappe (25) eine Befestigungsöffnung (39), in welcher die Befestigungsschraube (14) steckt, überfängt.

10. Schließzylinder nach einem der Ansprüche 5 bis 9, **dadurch gekennzeichnet, dass** das Gehäuseendstück (2) aus einem gehärteten Metall und insbesondere aus einem gehärteten Stahl besteht.

11. Schließzylinder nach einem der vorhergehenden Ansprüche, mit einem Gehäusehauptteil (1), welches ein Schließglied (3) und eine Antriebswelle (4, 5) zum Drehen des Schließgliedes (3) drehbar lagert, einem Gehäuseendstück (2), welches ein von der Antriebswelle (4, 5) durchgriffenes Lagerauge (37) aufweist und in variierbarer Abstandslage zum Schließglied (3) am Gehäusehauptteil (1) befestigt ist und mit einem Betätigungsknauf (6, 7), der in variierbarer Abstandslage zum Schließglied (3) am freien Ende der Antriebswelle (4, 5) befestigt ist, **dadurch gekennzeichnet, dass** die Stirnseite des Gehäusehauptteiles zwei nebeneinander liegende Öffnungen (8', 36') aufweist, von denen die eine (36') der Lagerhöhlung (36) und die andere (8') einer Befestigungshöhlung (8) zugeordnet ist, in welcher Befestigungshöhlung (8) ein Befestigungszapfen (9) des Gehäuseendstücks (2) steckt.

12. Schließzylinder nach Anspruch 11, **dadurch gekennzeichnet, dass** der Befestigungszapfen (9) mittels eines ihn und die Befestigungsöffnung (8) kreuzenden Befestigungselementes (10) insbesondere einer Schraube in der Befestigungsöffnung (8) gehalten ist.

13. Schließzylinder nach Anspruch 11 oder 12, **gekennzeichnet durch** quer zur Erstreckung des Befestigungszapfens (9) sich erstreckende, nebeneinander liegende Durchtrittsbohrungen (11) zum Durchtritt des Befestigungselementes (10).

14. Schließzylinder nach einem der Ansprüche 5 bis 13, **dadurch gekennzeichnet, dass** der Betätigungsknauf (6, 7) mit einer Befestigungsschraube (14) an der Antriebswelle (4, 5) befestigt ist, wobei der Schaft der Befestigungsschraube (14) in eine von mehreren in Achsrichtung hintereinander liegenden Bohrungen (22) der Antriebswelle (4, 5) steckt.

## Claims

1. Lock cylinder with a drive shaft (4, 5) which can be coupled to the locking member (3) by means of an electrically operable coupling(15), wherein the coupling has a coupling body (15), which can slide axially against a return spring (17), and can be moved into a coupling recess (16) by an electromechanical drive (20, 21), **characterized in that** the coupling body (15) is connected to an operating pin (19) by a coupling spring (18), which operating pin can be moved by a control cam (20) that can be moved by the electromotive drive.

2. Lock cylinder according to claim 1, **characterized in that** the electromechanical drive is an electric motor (21).

3. Lock cylinder according to any one of claims 1 or 2, **characterized in that** the electromechanical drive drives a control cam formed as a rotating wedge (20).

4. Lock cylinder according to any one of the preceding claims, **characterized in that** the coupling body (15) is guided in a coupling housing (33) of the drive shaft (5) so as to able to slide longitudinally.

5. Lock cylinder according to any one of the preceding claims, **characterized in that** the lock cylinder is a double knob lock cylinder, wherein an operating knob (6, 7) is fastened to each of the free ends of two drive shafts (4, 5), which are arranged axially one behind the other, at a variable spacing from the locking member (3) and each of the two end faces, which face away from each other, of the main housing part (1) have a housing end piece (2), which is fastened to the main housing part (1) at a position in which it is variably spaced from the locking member (3).

6. Lock cylinder according to claim 5, **characterized in that**, within an operating knob (6), in particular within the outer operating knob (6), an antenna (24) is arranged for wireless communication with a data carrier carrying a key code.

7. Lock cylinder according to any one of the preceding claims, **characterized in that** an electronic control switch (23) is inserted within the drive shaft (4, 5) and in particular in a part of the drive shaft (5) associated with the inner operating knob (7).

8. Lock cylinder according to any one of claims 5 to 7, **characterized in that** a handle cap (25) of the operating knob (6,7) forms the operating member (41) of an electric button, in order to activate the control switch (23) for wireless communication.

9. Lock cylinder according to claim 8, **characterized in that** the handle cap (25) covers a fastening opening (39), in which the fastening screw (14) is inserted.

10. Lock cylinder according to any one of claims 5 to 9, **characterized in that** the housing end piece (2) consists of a hardened metal and in particular of a hardened steel.

11. Lock cylinder according to any one of the preceding claims, with a main housing part (1), which rotatably supports a locking member (3) and a drive shaft (4, 5) for rotating the locking member (3), a housing end piece (2), which has a bearing eye (37) through which the drive shaft (4, 5) passes and is fastened to the main housing part (1) at a position in which it is variably spaced from the locking member (3) and with an operating knob (6,7), which is fastened to the free end of the drive shaft (4, 5) at a position in which it is variably spaced from the locking member (3), **characterized in that** the end face of the main housing part has two adjacent openings (8', 36'), of which one (36') is associated with the bearing recess (36) and the other (8') is associated with a fastening recess (8), in which fastening recess (8) a fastening pin (9) of the housing end piece (2) is inserted.

12. Lock cylinder according to claim 11, **characterized in that** the fastening pin (9) is held in the fastening opening (8) by means of a fastening element (10), in particular a screw, intersecting said pin and the fastening opening (8).

13. Lock cylinder according to claim 11 or 12, **characterized by** adjacent through-holes (11), which extend transversely to the extension of the fastening pin (9), for the passage of the fastening element (10).

14. Lock cylinder according to any one of claims 5 to 13, **characterized in that** the operating knob (6, 7) is fastened to the drive shaft (4, 5) with a fastening screw (14), wherein the shank of the fastening screw (14) is inserted into one of multiple holes (22) in the drive shaft (4, 5), which are positioned one behind the other in the axial direction.

## Revendications

1. Cylindre de fermeture avec un arbre d'entraînement (4, 5) qui peut être couplé à l'élément de fermeture (3) au moyen d'un accouplement à commande électrique (15), dans lequel l'accouplement présente un corps d'accouplement (15) déplaçable axialement contre un ressort de rappel (17), qui peut être déplacé par un entraînement électromécanique (20, 21) dans un évidement d'accouplement (16), **caractérisé en ce que** le corps d'accouplement (15) est connecté par l'intermédiaire d'un ressort d'accouplement (18) à une tige d'actionnement (19) qui peut être déplacée par une came de commande (20) déplaçable par l'entraînement électromotorisé.

2. Cylindre de fermeture selon la revendication 1, **caractérisé en ce que** l'entraînement électromécanique est un moteur électrique (21).

3. Cylindre de fermeture selon l'une quelconque des revendications 1 ou 2, **caractérisé en ce que** l'entraînement électromécanique entraîne une came de commande conçue sous forme de coin rotatif (20).

4. Cylindre de fermeture selon l'une quelconque des revendications précédentes, **caractérisé en ce que** le corps d'accouplement (15) est guidé de manière déplaçable longitudinalement dans un boîtier d'accouplement (33) de l'arbre d'entraînement (5).

5. Cylindre de verrouillage selon l'une des revendications précédentes, **caractérisé en ce que** le cylindre de fermeture est un cylindre à double bouton, dans lequel un bouton d'actionnement (6, 7) est fixé aux extrémités libres de deux arbres d'entraînement (4, 5) disposés axialement l'un derrière l'autre à une distance variable de l'élément de verrouillage (3), et chacun des deux côtés frontaux opposés de la partie principale de boîtier (1) présente une extrémité de boîtier (2) qui est fixée à la partie principale de boîtier (1) à une distance variable de l'élément de fermeture (3).

6. Cylindre de fermeture selon la revendication 5, **caractérisé en ce qu'**une antenne (24) est disposée à l'intérieur d'un bouton d'actionnement (6), en particulier à l'intérieur du bouton d'actionnement extérieur (6), pour la communication sans fil avec un support de données contenant un secret de clé.

7. Cylindre de fermeture selon l'une quelconque des revendications précédentes, **caractérisé en ce qu'**un circuit de commande électronique (23) est logé à l'intérieur de l'arbre d'entraînement (4, 5) et en particulier dans une partie de l'arbre d'entraînement (5) associée au bouton d'actionnement intérieur (7).

8. Cylindre de fermeture selon l'une quelconque des revendications 5 à 7, **caractérisé en ce qu'**un capuchon de manœuvre (25) du bouton d'actionnement (6, 7) forme l'élément d'actionnement (41) d'un bouton-poussoir électrique pour activer le circuit de commande (23) pour la communication sans fil.

9. Cylindre de fermeture selon la revendication 8, **caractérisé en ce que** le capuchon de manœuvre (25) recouvre une ouverture de fixation (39) dans laquelle est insérée la vis de fixation (14).

10. Cylindre de fermeture selon l'une quelconque des revendications 5 à 9, **caractérisé en ce que** la pièce d'extrémité de boîtier (2) est constituée d'un métal durci, en particulier d'un acier trempé.

11. Cylindre de fermeture selon l'une quelconque des revendications précédentes, avec une partie principale de boîtier (1), laquelle supporte de manière rotative un élément de fermeture (3) et un arbre d'entraînement (4, 5) pour faire tourner l'élément de fermeture (3), une pièce d'extrémité de boîtier (2), laquelle présente un œillet de support (37) que traverse l'arbre d'entraînement (4, 5) et qui est fixé à la partie principale du boîtier (1) dans une position d'espacement variable par rapport à l'élément de fermeture (3), et avec un bouton d'actionnement (6, 7) qui est fixé à l'extrémité libre de l'arbre d'entraînement (4, 5) dans une position d'espacement variable par rapport à l'élément de fermeture (3), **caractérisé en ce que** le côté frontal de la partie principale de boîtier présente deux ouvertures adjacentes (8', 36'), dont l'une (36') de la cavité de support (36) et l'autre (8') est associée à une cavité de fixation (8), dans laquelle cavité de fixation (8) est insérée une broche de fixation (9) de la pièce d'extrémité de boîtier (2).

12. Cylindre de fermeture selon la revendication 11, **caractérisé en ce que** la broche de fixation (9) est maintenue dans l'ouverture de fixation (8) au moyen d'un élément de fixation (10) passant par celle-ci, en particulier une vis dans l'ouverture de fixation (8).

13. Cylindre de fermeture selon la revendication 11 ou 12, **caractérisé par** des trous traversants (11) disposés côte à côte et s'étendant transversalement à l'extension de la broche de fixation (9) pour le passage de l'élément de fixation (10).

14. Cylindre de fermeture selon l'une quelconque des revendications 5 à 13, **caractérisé en ce que** le bouton d'actionnement (6, 7) est fixé sur l'arbre d'entraînement (4, 5) avec une vis de fixation (14), dans lequel la tige de la vis de fixation (14) est insérée dans l'un parmi plusieurs trous (22) disposés l'un derrière l'autre dans la direction axiale de l'arbre d'entraînement (4, 5).
